# EUROPÄISCHE PATENTANMELDUNG

(11) **EP 1 603 140 A1**
(43) Veröffentlichungstag der Anmeldung: **07.12.2005**
(21) Anmeldenummer: 04405343.7
(22) Anmeldetag: 04.06.2004
(51) Int. Cl.: H01C 7/12

(54) **Aktivteil für einen gekapselten Überspannungsableiter**

(71) Anmelder: ABB Technology AG, 8050 Zürich (CH)
(72) Erfinder: Gramespacher, Hansjoerg, 5443 Niederrohrdorf (CH); Doser, Bernhard, 79761 Waldshut-Tiengen (DE); Ljuslinder, Marlen, 5408 Ennetbaden (CH); Weiss, Nils, 8048 Zürich (CH)
(74) Vertreter: ABB Patent Attorneys

(57) **Zusammenfassung**

Das Aktivteil (2) weist eine Varistorsäule (3) auf sowie eine (4) an Hochspannung und eine an Erdpotential führbare Elektrode (5). Ferner enthält das Aktivteil ein mit der Hochspannungselektrode (4) verbundenes Feldsteuerelement (6), das nach Einbau des Aktivteils (2) in die Kapselung (1) des Ableiters zwischen Varistorsäule (3) und Kapselung (1) angeordnet ist und dem Steuern eines bei Betrieb des Ableiters im Inneren der Kapselung (1) wirkenden elektrischen Feldes dient. Das Feldsteuerelement (6) ist an der Varistorsäule (3) gehalten und enthält einen von einer polymeren Matrix sowie einem in die Matrix eingebetteten Füllstoff gebildeten Verbundstoff. Dieser Verbundstoff weist bei Belastung mit einem elektrischen Wechselfeld von bis zu 100Hz eine Dielektrizitätszahl zwischen 5 und 45 und/oder eine nichtlineare Strom-Spannungs-Kennlinie auf.

Aufgrund seiner Struktur kann das Feldsteuerelement (6) sehr nahe an die Varistorsäule (3) herangeführt werden. Dementsprechend weist das Aktivteil (2) quer zur Varistorsäule (3) einen geringen Durchmesser auf und so können die Abmessungen der Kapselung (1) klein gehalten werden.

## Beschreibung

### TECHNISCHES GEBIET

Bei der Erfindung wird ausgegangen von einem Aktivteil für einen gekapselten Überspannungsableiter nach dem Oberbegriff von Patentanspruch 1. Die Erfindung betrifft auch ein Verfahren zur Herstellung eines solchen Aktivteils sowie einen der Spannungsbegrenzung in Mittel- und Hochspannungsnetzen dienenden gekapselten Überspannungsableiter, enthaltend das Aktivteil.

Ein derartiges Aktivteil wird bei der Fertigung des Überspannungsableiters in eine berührungssichere Kapselung eingesetzt, welche im allgemeinen aus Metall besteht, wie Aluminium, einer Aluminiumlegierung oder Stahl, aus leitfähigem Kunststoff oder aber aus Isoliermaterial, das mit einer elektrisch leitenden Schicht überzogen ist. Das Aktivteil weist eine mit Hochspannung und eine mit Erdpotential verbindbare Elektrode auf sowie eine oder mehrere Varistorsäulen, welche zwischen den beiden Elektroden angeordnet sind.

Die Varistorsäule enthält im allgemeinen mehrere übereinander gestapelte zylinderförmig ausgebildete Varistoren auf der Basis von dotiertem Zinkoxid. Zumindest zwischen zwei der Varistoren kann auch ein der Wärmeaufnahme oder einer Verlängerung der Säule dienender Metallkörper angeordnet sein. Sind zwei oder mehr Varistorsäulen vorgesehen, so kann zwischen zwei der Varistoren auch ein Isolierkörper vorgesehen werden. Die Varistoren der unterschiedlichen Säulen können dann in Serie geschaltet werden.

Die Kapselung ist mit einem Isoliermaterial, welches fest, flüssig oder gasförmig sein kann, gefüllt. Durch die Kapselung wird Berührungsschutz des Ableiters erreicht. Um die Abmessungen der Kapselung gering zu halten und um die einzelnen Varistoren zugleich elektrisch gleichmässig zu belasten, nimmt die Kapselung auch ein mit der Hochspannungselektrode verbundenes Element auf, welches dem Steuern eines bei Betrieb des Ableiters im Inneren der Kapselung wirkenden elektrischen Feldes dient.

Zur Fertigung des Aktivteils werden ein Stapel von Varistoren und zwei Anschlusselektroden, von denen die eine die Hochspannungselektrode ist, unter Bildung einer die Varistorsäule oder einen Abschnitt dieser Säule enthaltenden Montageeinheit verspannt und nachfolgend das Feldsteuerelement an der Montageeinheit befestigt wird. Bei der Fertigung des Überspannungsableiters werden das solchermassen erstellte Aktivteil und das Feldsteuerelement in die Kapselung eingesetzt,

### STAND DER TECHNIK

Aktivteile der eingangs genannten Art sind in den nachfolgend aufgelisteten Patentdokumenten EP 0 036 046 B1, EP 0 050 723 B1, EP 0 630 030 B1 und US 5,585,996 A beschrieben. Diese Aktivteile sind in Überspannungsableiter eingebaut, welche jeweils eine mit Isoliergas, wie SF₆, oder gegebenenfalls mit Isolieröl gefüllte Metallkapselung aufweisen, in dem je nach Höhe der zu begrenzenden Spannung eine Varistorsäule oder mehrere in Serie geschaltete Varistorsäule angeordnet sind. Um die Abmessungen der Kapselung klein zu halten, ist bei jedem dieser Überspannungsableiter zwischen Varistorsäule resp. Varistorsäulen und Kapselungswand ein die Säule resp. die Säulen ringförmig umgebendes Feldsteuerelement angeordnet. Dieses Feldsteuerelement homogenisiert das bei Betrieb des Ableiters im Gehäuseinneren wirkende elektrische Feld, so dass die in der Varistorsäule bzw. in den Varistorsäulen angeordneten Varistoren mehr oder weniger gleichmässig belastet werden. Das Feldsteuerelement kann von konzentrisch zur Säulenachse angeordneten, elektrisch leitenden Kondensatorbelägen gebildet sein, welche in einem Isolierkörper gehalten sind (EP 0 036 046 B1), kann entlang der Säulenachse angeordnete und in axialer Richtung voneinander beabstandete Kondensatorabschirmungen aufweisen (EP 0 050 723 B1) oder kann von einer auf Hochspannungspotential gehaltenen Abschirmelektrode mit einem kugelförmig gekrümmten Oberflächenabschnitt gebildet sein.

Bei einem aus EP 1 083 579 A2 vorbekannten gekapselten Überspannungsableiter kann das Feldsteuerelement entfallen, da durch geeignete Ausbildung des Gehäuses die Vergleichmässigung des elektrischen Feldes in dem auf Hochspannungspotential befindlichen Abschnitt der Varistorsäule erreicht wird.

Es ist ferner bekannt, dass Spannungssteueraufgaben mit Hilfe von spannungssteuerndem Material, insbesondere eines Verbundstoffs auf der Basis eines Polymers und eines in das Polymer eingebetteten geeignet ausgebildeten Füllstoffs, gelöst werden können. Hierzu wird auf einen Aufsatz von R. Strümpler et al. "Smart Varistor Composites" Proceedings of the 8^{th} CIMTEC Ceramic Congress and Forum on Materials Symposium (1994) verwiesen sowie auf US 6,124,549 A und EP 1 337 022 A1. Der Füllstoff wird hierbei von Mikrovaristoren gebildet, welche aus kleinen, im wesentlichen kugelförmigen Zinkoxid-Teilchen bestehen. Diese Teilchen sind mit verschiedenen Metalloxiden, wie z.B. Sb₂O₃, Bi₂O₃, Cr₂O₃ und Co₃O₄, dotiert und werden bei Temperaturen zwischen 900 °C und 1300 °C gesintert. Die gesinterten Teilchen besitzen wie ein Varistor nichtlineare, von der elektrischen Feldstärke abhängige, elektrische Eigenschaften. Bei kleinen Feldstärken verhalten sich die Teilchen wie ein Isolator und mit zunehmender Feldstärke werden die Teilchen leitfähiger. Aufgrund dieser nichtlinearen elektrischen Eigenschaften weist der polymere Verbundwerkstoff gute Feldsteuerungseigenschaften auf.

### DARSTELLUNG DER ERFINDUNG

Der Erfindung, wie sie in den Patentansprüchen angegeben ist, liegt die Aufgabe zugrunde, ein Aktivteil der eingangs genannten Art für einen gekapselten Überspannungsableiter zu schaffen, welches einfach aufgebaut ist und die Abmessungen der Kapselung wesentlich reduziert, und zugleich ein Verfahren anzugeben, mit dem dieses Aktivteil einfach und kostengünstig gefertigt werden kann.

Beim erfindungsgemässen Aktivteil ist das Feldsteuerelement an der Varistorsäule gehalten und enthält einen von einer polymeren Matrix sowie einem in die Matrix eingebetteten Füllstoff gebildeten Verbundstoff, der bei Belastung mit einem elektrischen Wechselfeld von bis zu 100Hz eine Dielektrizitätszahl zwischen 5 und 45 und/oder eine nichtlineare Strom-Spannungs-Kennlinie aufweist. Das aus dem Verbundstoff hergestellte Feldsteuerelement weist gegenüber einem üblicherweise aus Metall oder einem elektrisch leitenden Kunststoff hergestellten Feldsteuerelement eine geringe Leitfähigkeit auf. Daher kann das Feldsteuerelement sehr nahe an die Varistorsäule herangeführt werden. Dementsprechend weist das Aktivteil quer zur Varistorsäule einen geringen Durchmesser aus und können so die Abmessungen der Kapselung sowie von Isolatoren, die zum Halten des Aktivteils vorgesehen sind, reduziert werden. Die relativ hohe Dielektrizitätszahl des Feldsteuerelements und/oder die nichtlineare Strom-Spannungs-Kennlinie bewirken zudem eine Vergleichmässigung des elektrischen Feldes und verhindern so eine Überlastung einzelner Varistoren der Varistorsäule. Eine besonders hohe Stossspannungsfestigkeit, wie sie in Typentests von Ableiterisolierungen gefordert werden, weist das Aktivteil nach der Erfindung dann auf, wenn das Feldsteuerelement eine nichtlineare Strom-Spannungs-Kennlinie aufweist.

Eine für viele Anwendungen ausreichend gute Feldsteuerung wird erreicht, wenn der Füllstoff ein Material hoher Leitfähigkeit, wie insbesondere Leitfähigkeitsruss, und/oder hoher Dielektrizitätszahl, wie z.B. ein Titanat, vorzugsweise Bariumtitanat, enthält und/oder Mikrovaristoren.

Eine hervorragende Reproduzierbarkeit seiner elektrischen Eigenschaften weisen das Aktivteil bzw. ein dieses Aktivteil enthaltender Überspannungsableiter nach der Erfindung auf, wenn zumindest ein Teil des Füllstoffs Mikrovaristoren enthält. Dies ergibt sich daraus, dass die elektrischen Eigenschaften der Mikrovaristoren, insbesondere auf der Basis von dotiertem und gesintertem Zinkoxid, in Abhängigkeit von der chemischen Zusammensetzung und den Sinterbedingungen des Füllstoffs eingestellt werden können. Dementsprechend können so auch die elektrischen Eigenschaften des das Feldsteuerelement bildenden polymeren Verbundstoffs, wie insbesondere sein feldstärkeabhängiger elektrischer Widerstand, durch Wahl geeignet beschaffener Mikrovaristoren und Wahl einer geeigneten Konzentration der Mikrovaristoren im Polymer eingestellt werden. Da der elektrische Widerstand eine intrinsische Eigenschaft der Mikrovaristoren ist, und nicht - oder nur sehr schwach - von der Dispersion der Mikrovaristoren in der Polymermatrix abhängt, kann diese Eigenschaft der Mikrovaristoren demnach mit grosser Reproduzierbarkeit eingestellt werden. Die gute Reproduzierbarkeit wird dadurch noch zusätzlich erhöht, dass ein mit Mikrovaristoren gefülltes Polymer im Vergleich zu einem ungefüllten Polymer oder zu einem Isoliergas eine höhere Wärmeleitfähigkeit aufweist. Die höhere Wärmeleitfähigkeit bewirkt bei starker Belastung der Varistorsäule einen besseren Wärmetransport weg von der Varistorsäule.

Zur Lösung schwieriger Feldsteueraufgaben reicht es aus, wenn beim Aktivteil bzw. einem dieses Aktivteil enthaltenden Überspannungsableiter nach der Erfindung das Feldsteuerelement sich zumindest über einen mit der Hochspannungselektrode verbundenen Längsabschnitt erstreckt, der typischerweise ein Viertel der Gesamtlänge der Varistorsäule beträgt.

Um auch die verbleibenden Abschnitte der Varistorsäule mit guter Genauigkeit steuern zu können, kann sich das Feldsteuerelement zweckmässigerweise über die gesamte Länge der Varistorsäule erstrecken. Ein solches Feldsteuerelement weist auch fertigungstechnische Vorteile auf, da es mit einer an den beiden Elektroden des Aktivteils anliegenden Gussform besonders einfach gefertigt werden kann und dementsprechend die Herstellkosten des Aktivteils verringert.

Aus Gründen der Platzersparnis und einer besonders hohen Wirksamkeit des Feldsteuerelements kann zumindest ein Abschnitt des Feldsteuerelements auf der Mantelfläche der Varistorsäule aufliegen. Lokale Feldinhomogenitäten im Bereich der Varistorsäule werden so wirkungsvoll unterbunden.

Im allgemeinen werden ausreichend gute Feldsteuereigenschaften aber auch dann erreicht, wenn das Feldsteuerelement von einem auf der Mantelfläche der Varistorsäule gehaltenen Isolierkörper getragen ist. Ein derart ausgebildetes Aktivteil weist fertigungstechnische Vorteile auf, da durch Aufgiessen eines leicht zu handhabenden füllstofffreien Polymers auf die Varistorsäule oder auf mehrere gegebenenfalls vorgesehene Varistorsäulen ein Vollzylinder erreicht wird, auf den das Feldsteuerelement beispielsweise durch Wickeln oder Aufspritzen des Füllstoff und Polymer enthaltenden Verbundstoffs in einfacher Weise aufgebracht werden kann.

Für bestimmte Feldsteuerungen kann ein Feldsteuerelement verwendet werden, welches mindestens zwei durch eine elektrisch isolierende Schicht voneinander getrennte feldsteuernde Schichten aufweist. Diese Schichten weisen mit Vorteil unterschiedliche elektrische Eigenschaften auf und/oder erstrecken sich unterschiedlich weit über die Länge der Varistorsäule.

Die Dicke des Feldsteuerelements quer zur Säulenachse ist im allgemeinen aus fertigungstechnischen Gründen über die Länge der Varistorsäule konstant. Zur Lösung bestimmter Feldsteueraufgaben kann es aber vorteilhaft sein, wenn die Dicke über die Länge der Varistorsäule variiert. So kann es zum Beispiel zur Erhöhung der elektrischen Leitfähigkeit an einem Ende des Aktivsäule vorteilhaft sein, wenn dort der Flächenquerschnitt des Feldsteuerelements höher ist und die Querschnittsfläche kontinuierlich über die Länge des Aktivteils abnimmt.

Bei dem zur Herstellung des erfindungsgemässen Aktivteils vorgesehenen Verfahren werden ein Stapel von Varistoren und zwei Anschlusselektroden unter Bildung einer die Varistorsäule oder einen Abschnitt dieser Säule enthaltenden Montageeinheit verspannt. Nachfolgend wird das Feldsteuerelement an der Montageeinheit befestigt, indem das Feldsteuerelement auf die Varistorsäule oder einen die Varistorsäule umgebenden Isolierkörper aufgetragen wird. Da das Auftragen mit Vorteil durch Giessen oder Spritzgiessen des gefüllten Polymers oder durch Schrumpfen oder Wickeln eines das gefüllte Polymer haltenden Tragkörpers erfolgt, kann das Aktivteil preiswert und in einem für eine Massenfertigung geeigneten Verfahren hergestellt werden.

Um eine hohe dielektrische Festigkeit eines das erfindungsgemässe Aktivteil enthaltenden Überspannungsableiters zu erreichen, kann nach dem Einsetzen des Aktivteils in die Kapselung ein verbleibendes Restvolumen mit festem, flüssigem und/oder gasförmigem Isoliermaterial aufgefüllt werden.

### KURZE BESCHREIBUNG DER ZEICHNUNGEN

Anhand von Zeichnungen werden Ausführungsbeispiele der Erfindung näher erläutert. Hierbei zeigt:
- Fig.1: eine Aufsicht auf einen axial geführten Schnitt durch einen Überspannungsableiter mit einer zylindersymmetrischen Kapselung und mit einem in der Kapselung angeordneten Aktivteil nach der Erfindung, enthaltend ein Feldsteuerelement, welches eine Hochspannungselektrode und einen an die Hochspannungselektrode anschliessenden Abschnitt einer Varistorsäule überdeckt,
- Fig.2: eine Aufsicht entsprechend Fig.1 auf einen Überspannungsableiter, bei dem das Feldsteuerelement im Unterschied zur Ausführungsform nach Fig.1 die gesamte Varistorsäule und einen Teil einer auf Erdpotential befindlichen Elektrode überdeckt,
- Fig.3: eine Aufsicht entsprechend Fig.1 auf einen Überspannungsableiter, bei dem das Feldsteuerelement im Unterschied zu den vorhergehenden Ausführungsformen auf einem die Varistorsäule umgebenden Isolierkörper angeordnet ist,
- Fig.4: eine Aufsicht entsprechend Fig.1 auf einen Überspannungsableiter, bei dem im Unterschied zu den vorhergehenden Ausführungsformen die Dicke des Feldsteuerelements quer zur Achse der Varistorsäule ausgehend von der Hochspannungselektrode über die Säulenachse abnimmt,
- Fig.5: eine Aufsicht entsprechend Fig.1 auf einen Überspannungsableiter, bei dem im Unterschied zu den vorhergehenden Ausführungsformen das Feldsteuerelement zwei durch eine isolierende Schicht voneinander getrennte feldsteuernde Schichten aufweist, welche sich unterschiedlich weit über die Länge der Varistorachse erstrecken, und
- Fig.6: eine Aufsicht auf einen axial geführten Schnitt durch einen Überspannungsableiter mit einer zylindersymmetrischen Kapselung, mit einem in der Kapselung angeordneten Aktivteil nach der Erfindung mit zweialternativ mit drei Varistorsäulen - und mit einem Feldsteuerelement.

### WEGE ZUR AUSFÜHRUNG DER ERFINDUNG

In allen Figuren beziehen sich gleiche Bezugszeichen auch auf gleichwirkende Teile. Die in den Figuren 1 bis 5 dargestellten Überspannungsableiter weisen jeweils eine als geöffneter Topf ausgeführte zylindersymmetrische Metallkapselung 1 auf, in der ein Aktivteil 2 angeordnet ist. Das Aktivteil enthält eine Varistorsäule 3, eine an Hochspannung führbare Elektrode 4, eine an Erdpotential führbare Elektrode 5 sowie ein zwischen der Varistorsäule 3 und der Kapselung 1 angeordnetes und mit der Hochspannungselektrode 4 elektrisch leitend verbundenes Element 6 zum Steuern eines bei Betrieb des Ableiters im Inneren der Kapselung 1 wirkenden elektrischen Feldes.

Die Varistorsäule 3 enthält mehrere übereinandergestapelte vollzylindrische Varistorelemente 7 aus nichtlinearem Widerstandsmaterial, etwa auf der Basis von Metalloxid, wie insbesondere von geeignet dotiertem ZnO. Die Varistorsäule 3 ist mechanisch stabilisiert durch elektrisch isolierend ausgeführte Schlaufen 8, die unter Bildung einer stabilen Montageeinheit mit Vorspannung auf den beiden Elektroden 4 und 5 (Figuren 1 bis 3 und 5) oder auf zwei beliebigen Elektroden abgestützt sind, von denen die eine die Hochspannungselektrode 4 und die andere die erdbare Elektrode 5 sein kann (Fig.4).

Die Hochspannungselektrode 4 ist über einen durch die Öffnung des Topfs geführten Stromleiter 9 mit einem ausserhalb der Kapselung 1 angeordneten Steckkontakt 10 elektrisch leitend verbunden. Die erdbare Elektrode 5 ist über eine im Boden des Topfs vorgesehene Öffnung mit Hilfe eines gegenüber der Kapselung 1 elektrisch isolierten Stromleiters 11 an einen ausserhalb der Kapselung 1 angeordneten erdbaren Stromanschluss 12 geführt. Ein Isolierkörper 13, etwa auf der Basis eines Silikon, isoliert den durchgeführten Leiter 9 und das Aktivteil 2 gegenüber der Kapselung 1.

Das Feldsteuerelement 6 ist direkt oder indirekt an der Varistorsäule gehalten. Es enthält einen von einer polymeren Matrix sowie einem in die Matrix eingebetteten Füllstoff gebildeten Verbundstoff, der bei Belastung mit einem elektrischen Wechselfeld von bis zu 100Hz eine Dielektrizitätszahl zwischen 5 und 45, vorzugsweise zwischen 8 und 30, und/oder eine nichtlineare Strom-Spannungs-Kennlinie aufweist.

Die polymere Matrix wird von einem Elastomer auf der Basis eines festen Silikons gebildet, kann aber auch von irgendeinem anderen Elastomer, z.B. einem EPDM oder einem Butylkautschuk gebildet sein. Andere für die polymere Matrix geeignete Polymere sind Thermoplaste, wie etwa PE, PVC, PBT oder EVA, Duromere, etwa auf der Basis Epoxid oder Polyurethan, oder thermoplastische Elastomere. Die polymere Matrix kann auch aus Copolymeren oder Mischungen verschiedener Polymerkomponenten bestehen.

Als Material für den in die polymere Matrix eingebetteten Füllstoff werden Mikrovaristoren verwendet. Ein weiterer geeigneter Füllstoff ist Leitfähigkeitsruss, der in so hoher Konzentration ins Polymer einzubringen ist, dass die Dielektrizitätszahlen des resultierenden Verbundstoffs bei 50 Hz bei ca. 10 bis 30 liegen. Gut geeignet als Füllstoff ist auch eine Keramik mit hoher Dielektrizitätszahl, wie etwa Bariumtitanat.

Die Mikrovaristoren sind von dotierten und gesinterten Zinkoxidteilchen gebildet. Typische Zusammensetzungen, Teilchengrössen und Sinterbedingungen sind dem eingangs genannten Stand der Technik entnehmbar. Ein mit Oxiden von typischerweise Bi, Co, Cr, Mn und Sb und wahlweise weiteren Elementen, wie etwa Al, B, Fe, Ni, Si, dotiertes ZnO-Granulat wurde bei Temperaturen zwischen 900 °C und 1300 °C gesintert. Das sich beim Sintern bildende Mikrovaristor-Pulver wurde auf eine gewünschte Teilchengrössenfraktion von beispielsweise 100 µm gesiebt. Wahlweise können in diese Pulverfraktion metallische Zusatzfüllstoffe eingemischt und an die Mikrovaristoren angesintert werden. Das gesiebte Pulver wird z. B. auf einem Walzwerk in die polymere Matrix (z. B. in ein HTV Silikon) eingearbeitet. Je nach Elastomertyp können hier weitere Additive (wie z. B. Vernetzungshilfsmittel, Stabilisatoren) zugegeben werden. Der Volumenanteil des Füllstoffs am Verbundstoff beträgt typischerweise zwischen 20 und 45 Prozent.

Der so hergestellte Verbundstoff wurde unter Bildung des Feldsteuerelements 6 in einem konventionellen Spritzgussverfahren auf die Varistorsäule 3 oder einen Abschnitt davon oder auf einen die Varistorsäule umgebenden Isolierkörper 14 (Fig.3) aufgebracht. Ist das Silikon flüssig, so kann die Silikon-Füllstoff-Mischung durch direktes Vergiessen aufgebracht werden. Nach dem Vernetzen des Verbundstoffs kann in einem zweiten Prozessschritt das als Silikon ausgebildete Isoliermaterial des Körpers 13 spritzvergossen werden.

Das aus dem Verbundstoff hergestellte Feldsteuerelement 6 weist gegenüber einem üblicherweise aus Metall oder einem elektrisch leitenden Kunststoff hergestellten Feldsteuerelement eine geringe Leitfähigkeit auf. Daher kann es sehr nahe an die Varistorsäule 6 herangeführt werden und können dementsprechend nach Einbau des Aktivteils 2 in die Kapselung 1 die Abmessungen der Kapselung sowie von Isolatoren, die zum Halten des Aktivteils 2 vorgesehen sind, reduziert werden. Die relativ hohe Dielektrizitätszahl des Feldsteuerelements und/oder die nichtlineare Strom-Spannungs-Kennlinie bewirken bei Betrieb des Ableiters zudem eine Vergleichmässigung des elektrischen Feldes und verhindern so eine Überlastung einzelner Varistoren 7 der Varistorsäule 3. Durch die Verwendung von keramischen Mikrovaristoren wird die Wärmeleitfähigkeit des Verbundstoffs des Feldsteuerelements 6 gegenüber einem füllstofffreien Polymer wesentlich erhöht. Es wird daher vermehrt Wärme von der Varistorsäule 2 nach aussen abgeführt. Dementsprechend können die einzelnen Varistoren thermisch stärker belastet werden. Ein das erfindungsgemässe Aktivteil aufweisender Überspannungsableiter weist gegenüber einem Überspannungsableiter mit einem konventionell aufgebauten Aktivteil eine wesentlich höhere Stossspannungsfestigkeit auf. Daher können seine Abmessung bei vergleichbaren Eigenschaften verringert werden.

Bei der Ausführungsform nach Fig.1 ist das Feldsteuerelement 6 gegebenenfalls unter Verwendung einer haftvermittelnden Beschichtung auf der Aussenfläche der Hochspannungselektrode 4 und einer Mantelfläche eines mit der Hochspannungselektrode verbundenen Abschnitts der Varistorsäule 3 angebracht. Dadurch, dass das Feldsteuerelement 6 sich über die mit Hochspannungspotential beaufschlagten Bereiche des Aktivteils 2 erstreckt, wird das elektrische Feld in diesen elektrisch besonders stark beanspruchten Bereichen homogenisiert. Dadurch, dass die Feldsteuerelektrode auf der Varistorsäule angebracht ist, wird eine raumsparende Bauform ermöglicht, werden lokale Feldinhomogenitäten im Bereich der Varistorsäule 3 wirkungsvoll unterbunden und wird zugleich eine besonders gute Ableitung von in der Varistorsäule 3 erzeugter Wärme nach aussen bewirkt.

Bei der Ausführungsform nach Fig.2 erstreckt sich das auf der Varistorsäule 3 aufgebrachte Feldsteuerelement 6 von der Hochspannungselektrode 4 über die gesamte Varistorsäule 3 zur erdbaren Elektrode 5. Daher wird nun über der gesamten Varistorsäule das elektrische Feld homogensiert und können so alle Varistoren 7 der Varistorsäule mit guter Genauigkeit gesteuert werden. Zudem kann ein mit einem derartigen Feldsteuerelement ausgestattetes Aktivteil besonders einfach gefertigt werden, da bei der Fertigung eine an den beiden Elektroden 4 und 5 des Aktivteils 2 anliegende Gussform verwendet werden kann.

Bei einem Überspannungsableiter mit einem gemäss Fig.2 ausgeführten Aktivteil wurde die Spannungsfestigkeit nach den IEC-Vorschriften 60099-4 und 60071-1 geprüft und verglichen mit der entsprechend geprüften Spannungsfestigkeit eines entsprechend ausgebildeten Ableiters, welcher jedoch kein Feldsteuerelement aufwies. Hierbei wurden beide Überspannungsableiter jeweils mit 15 aufeinanderfolgenden wellenförmigen 1,2/50-Hochspannungsimpulsen mit positiver und mit 15 entsprechenden Impulsen mit negativer Polarität belastet. Die Form der Impulse ist bestimmt durch eine Anstiegszeit von 1,2 µs auf das Impulsmaximum und eine Abfallszeit von 50 µs auf die Hälfte des Impulsmaximums. Hierbei zeigte es sich, dass der Ableiter mit dem erfindungsgemäss ausgebildeten Aktivteil mit einer mindestens 1,7-fach höheren Hochspannung belastet werden konnte als der Ableiter ohne Feldsteuerelement.

Bei der Ausführungsform nach Fig.3 ist das Feldsteuerelement 6 von dem auf der Mantelfläche der Varistorsäule gehaltenen Isolierkörper 14 getragen. Ein derart ausgebildetes Aktivteil 2 weist fertigungstechnische Vorteile auf, da durch Aufgiessen eines leicht zu handhabenden füllstofffreien Polymers auf die Varistorsäule 3 ein Vollzylinder erreicht wird, auf den das Feldsteuerelement 6 beispielsweise durch Wickeln oder Aufspritzen des Verbundstoffs oder durch Aufschrumpfen eines den Verbundstoffs haltenden Tragkörpers in einfacher Weise aufgebracht werden kann.

Die Dicke des Feldsteuerelements 6 quer zur Achse der Varistorsäule 3 ist im allgemeinen aus fertigungstechnischen Gründen über die Länge der Varistorsäule konstant. Zur Lösung bestimmter Feldsteueraufgaben ist es jedoch vorteilhaft, dass die Dicke des Feldsteuerelements 6 über die Länge der Varistorsäule 3 variiert. So kann es zum Beispiel zur Erhöhung der elektrischen Leitfähigkeit an dem mit Hochspannung beaufschlagten Ende (Elektrode 4) der Aktivsäule vorteilhaft sein, wenn dort der Flächenquerschnitt des Feldsteuerelements 6 höher ist und die Querschnittsfläche kontinuierlich über einen Abschnitt oder ggfs. über die gesamte Länge des Aktivteils 2 abnimmt. Eine solche Ausführungsform des Aktivteils ist aus Fig.4 ersichtlich. Aus dieser Figur ist auch zu erkennen, dass die Varistorsäule 3 aus zwei Montageinheiten 31 und 32 bestehen kann, welche jeweils zwei Elektroden, einen dazwischen angeordneten Stapel von Varistoren 7' bzw. 7" und schlaufenförmige Spannelemente 8' bzw. 8"aufweisen. Die beiden Elektroden sind bei der Montageeinheit 31 die Hochspannungselektrode 4 und eine Zwischenelektrode 15 und bei der Montageeinheit 32 die Zwischenelektrode 15 und die erdbare Elektrode 5. Die Zwischenelektrode 15 kann trennbar ausgebildet sein, so dass die beiden Montageeinheiten 31, 32 voneinander getrennt transportiert werden können. Bei sehr lang erstreckten Varistorsäulen 3 sind Montageeinheiten vorgesehen, die als Elektroden lediglich Zwischenelektroden aufweisen.

Bei der in Fig.5 dargestellten Ausführungsform ist ein Feldsteuerelement 6 eingesetzt, welches zwei durch eine elektrisch isolierende Schicht 61 voneinander getrennte feldsteuernde Schichten 62 und 63 aufweist. Die Schichten 62 und 63 ermöglichen eine besonders genaue Feldsteuerung und können unterschiedliche elektrische Eigenschaften aufweisen und/oder erstrecken sich - wie aus der Figur ersichtlich ist - unterschiedlich weit über die Länge der Varistorsäule 3.

Dem Ausführungsbeispiel gemäss Fig.6 kann entnommen werden, dass das Aktivteil 2 nicht nur eine Varistorsäule enthält, sondern auch zwei Varistorsäulen 3', 3" oder gegebenenfalls auch drei (angedeutet durch eine hinter den Säulen 3', 3" angeordnete Varistorsäule 3''') und mehr Varistorsäulen enthalten kann. Da bei dieser Ausführungsform die Varistoren 7 beider Säulen über Stromverbinder 16 in Serie geschaltet sind, enthalten diese Säulen neben den Varistoren 7 und zwei die Säulen stirnseitig abschliessenden Elektroden 17', 17", 17''' auch Isolierstücke 18, welche die elektrischen Potentiale von in den Säulen benachbart angeordneten Varistoren 7 bzw. eines Varistors 7 und einer Elektrode 17''' trennen. Ersichtlich ist von den vorgenannten Elektroden die Elektrode 17' mit der Hochspannungselektrode 4 elektrisch leitend verbunden oder in diese integriert und über den mit Hilfe eines Durchführungsisolators 91 elektrisch isoliert aus der Kapselung 1 geführten Stromleiters 9 mit einer Hochspannungsquelle, etwa einer vor Überspannungen zu schützenden Leitung, elektrisch leitend verbunden. Entsprechend ist auch die Elektrode 17" mit der erdbaren Elektrode 5 elektrisch leitend verbunden oder in diese integriert und über den isoliert aus der Kapselung 1 geführten Stromleiter 11 an Erde gelegt.

Das Feldsteuerelement 6 besteht hierbei aus einem die Elektroden 4, 17' und 17''' umschliessenden Teilfeldsteuerelement 6' und einem daran anschliessenden Teilfeldsteuerelement 6", welches den mit dem höchsten elektrischen Potential beaufschlagten Abschnitt der Varistorsäule 3' umschliesst. Wie dargestellt bestehen die beiden Teilfeldsteuerelemente 6', 6" aus unterschiedlichen Verbundstoffen. Das Teilfeldsteuerelement 6' kann durch Giessen, das Teilfeldsteuerelement 6" durch Aufschrumpfen oder Aufwickeln aufgebracht werden.

Besteht das Feldsteuerelement 6 aus einem einzigen Teil, so kann es auch so ausgebildet sein, dass es alle Varistorsäulen 3', 3", 3"' in Form eines Mantels gemeinsam umschliesst.

Das Restvolumen 19 der gasdicht abgeschlossenen Kapselung 1 ist mit einem Isoliergas, typischerweise SF₆, gefüllt.

### Bezugszeichenliste

- 1: Kapselung
- 2: Aktivteil
- 3, 3', 3", 3''': Varistorsäulen
- 4: Hochspannungselektrode
- 5: erdbare Elektrode
- 6, 6', 6": Feldsteuerelement
- 7, 7', 7": Varistoren
- 8, 8', 8": Spannschlaufen
- 9, 11: Stromleiter
- 10: Steckkontakt
- 12: Stromanschluss
- 13, 14: Isolierkörper
- 15: Zwischenelektrode
- 16: Stromverbindung
- 17, 17', 17", 17"': Elektroden
- 18: Isolierstücke
- 19: Restvolumen
- 31,32: Montagekörper
- 61: Isolierkörper
- 62, 63: feldsteuernde Schichten
- 91: Durchführungsisolator

## Patentansprüche

1. Aktivteil (2) für einen gekapselten Überspannungsableiter mit mindestens einer Varistorsäule (3, 3', 3", 3'''), einer (4) an Hochspannung und einer an Erdpotential führbaren Elektrode (5), und mit einem nach Einbau des Aktivteils (2) in die Kapselung (1) des Ableiters zwischen Varistorsäule (3, 3', 3", 3''') und Kapselung (1) angeordneten und mit der Hochspannungselektrode (4) verbundenen Element (6, 6', 6") zum Steuern eines bei Betrieb des Ableiters im Inneren der Kapselung (1) wirkenden elektrischen Feldes, **dadurch gekennzeichnet, dass** das Feldsteuerelement (6, 6', 6") an der mindestens einen Varistorsäule (3, 3', 3", 3''') gehalten ist und einen von einer polymeren Matrix sowie einem in die Matrix eingebetteten Füllstoff gebildeten Verbundstoff enthält, der bei Belastung mit einem elektrischen Wechselfeld von bis zu 100Hz eine Dielektrizitätszahl zwischen 5 und 45 und/oder eine nichtlineare Strom-Spannungs-Kennlinie aufweist.

2. Aktivteil nach Anspruch 1, **dadurch gekennzeichnet, dass** der Füllstoff ein Material hoher elektrischer Leitfähigkeit und/oder hoher Dielektrizitätszahl und/oder Mikrovaristoren enthält.

3. Aktivteil nach Anspruch 2, **dadurch gekennzeichnet, dass** Feldsteuerelement (6, 6', 6") Leitfähigkeitsruss oder ein Titanat, insbesondere Bariumtitanat, enthält, und dass zumindest ein Teil der Mikrovaristoren von dotiertem und gesintertem Zinkoxid gebildet ist.

4. Aktivteil nach einem der Ansprüche 1 bis 3, **dadurch gekennzeichnet, dass** das Feldsteuerelement (6, 6', 6") sich zumindest über einen mit der Hochspannungselektrode (4) verbundenen Längsabschnitt der Varistorsäule (3, 3', 3", 3''') erstreckt.

5. Aktivteil nach Anspruch 4, **dadurch gekennzeichnet, dass** das Feldsteuerelement über die gesamte Länge der Varistorsäule erstreckt ist.

6. Aktivteil nach einem der Ansprüche 4 oder 5, **dadurch gekennzeichnet, dass** zumindest ein Abschnitt des Feldsteuerelements auf der Mantelfläche der Varistorsäule aufliegt.

7. Aktivteil nach einem der Ansprüche 4 oder 5, **dadurch gekennzeichnet, dass** das Feldsteuerelements von einem auf der Mantelfläche der Varistorsäule gehaltenen Isolierkörper (14) getragen ist.

8. Aktivteil nach einem der Ansprüche 4 bis 7, **dadurch gekennzeichnet, dass** das Feldsteuerelement mindestens zwei durch eine elektrisch isolierende Schicht (61) voneinander getrennte feldsteuernde Schichten (62, 63) aufweist.

9. Aktivteil nach Anspruch 8, **dadurch gekennzeichnet, dass** die feldsteuernden Schichten (62, 63) unterschiedliche elektrische Eigenschaften aufweisen und/oder sich unterschiedlich weit über die Länge der Varistorsäule erstrecken.

10. Aktivteil nach einem der Ansprüche 4 bis 9, **dadurch gekennzeichnet, dass** die Dicke des Feldsteuerelements quer zur Säulenachse über die Länge der Varistorsäule variiert.

11. Verfahren zur Herstellung des Aktivteils (2) nach einem der Ansprüche 1 bis 10, bei dem ein Stapel von Varistoren (7, 7', 7") und zwei Anschlusselektroden (4, 5, 15, 17, 17', 17", 17''') unter Bildung einer die Varistorsäule (3, 3', 3", 3''') oder einen Abschnitt dieser Säule enthaltenden Montageeinheit (31, 32) verspannt werden und nachfolgend das Feldsteuerelement (6, 6', 6") an der Montageeinheit (31, 32) befestigt wird, **dadurch gekennzeichnet, dass** das Feldsteuerelement (6, 6', 6") auf die Varistorsäule (3, 3', 3", 3''') oder einen die Varistorsäule umgebenden Isolierkörper (14) aufgebracht wird.

12. Verfahren nach Anspruch 11, **dadurch gekennzeichnet, dass** das Feldsteuerelement durch Giessen oder Spritzgiessen des gefüllten Polymers oder durch Schrumpfen oder Wickeln eines das gefüllte Polymer haltenden Tragkörpers aufgebracht wird.

13. Gekapselter Überspannungsableiter mit einer das Aktivteil (2) nach einem der Ansprüche 1 bis 10 aufnehmenden, berührungssicher ausgeführten Kapselung (1).

14. Ableiter nach Anspruch 13, **dadurch gekennzeichnet, dass** ein in der Kapselung verbleibendes Restvolumen (19) zwischen Kapselung (1) und Aktivteil (2) mit festem, flüssigem und/oder gasförmigem Isoliermaterial aufgefüllt ist.
